# EUROPÄISCHE PATENTSCHRIFT

(11) **EP 0 291 460 B1**
(45) Veröffentlichungstag und Bekanntmachung des Hinweises auf die Patenterteilung: **14.04.1993**
(21) Anmeldenummer: 88810303.3
(22) Anmeldetag: 09.05.1988
(51) Int. Cl.: B65D 81/34, B65D 77/04

(54) **Kombinationsverpackung für Lebensmittel**
Combined package for food products
Emballage combiné pour produits alimentaires

(30) Priorität: 12.05.1987 CH 1807/87
(43) Veröffentlichungstag der Anmeldung: 17.11.1988
(73) Patentinhaber: ALUSUISSE-LONZA SERVICES AG, 8034 Zürich (CH)
(72) Erfinder: Walter, Juris, CH-8200 Schaffhausen (CH); Oster, Heinz, CH-8245 Feuerthalen (CH); Severus, Harald, CH-8200 Schaffhausen (CH)

(56) Entgegenhaltungen:
- WO-A-85/00339
- BE-A- 824 584
- FR-A- 2 172 729
- GB-A- 1 343 575
- LU-A- 53 003

## Beschreibung

Die Erfindung betrifft eine sterilisierbare Kombinationsverpackung als Konserve für Lebensmittel und andere Güter gemäß dem Oberbegriff des Anspruchs 1 (GB-A-1 343 575).

Für die Verpackung von Fertiggerichten, insbesondere hitzesterilisierten Fertiggerichten in Konservenform, werden einteilige Behälter, Schalen oder Mehrgefachschalen aus Stahl, Aluminium, Kunststoffen oder Laminaten aus Metall und Kunststoff verwendet. Die zugehörigen Deckel dieser Behälter oder Schalen sind aus jeweils demselben Werkstoff wie das Unterteil oder aus einem der vorgenannten Materialien gefertigt, wobei die Verbindung von Deckel und Behälter, Schale oder Unterteil durch mechanisches Bördeln über eine Dichtung durch Schweissen oder Heissiegeln geschieht.

Behälter oder Schalen aus Kunststoff haben für diese Anwendung als Dauerkonservenpackung für Lebensmittel wegen des Problems der Gasdurchlässigkeit von Kunststoffen bei erhöhten Temperaturen, hier bei Temperaturen der Hitzesterilisation, den Nachteil einer sehr aufwendigen mehrschichtigen Wandung, bestehend aus Barrierekunststoffen wie z.B. Ethylen-Vinylalkohol (EVAL), Polyvinylidenchlorid (PVDC), Polyacrylaten, Nitrilkunststoffen oder speziellen kristallinen Polyamiden zwischen Polypropylen oder Polyestern.

Derartige 0,5mm - 4mm dicke mehrschichtige Kunststoffaufbauten haben den Nachteil einer aufwendigen, kostenintensiven Herstellung, insbesondere Formgebung. Weiters haben sie den Nachteil, dass ein Rezyklieren der Produktionsabfälle der flachen Bahnen sowie der geformten Behälter und Schalen praktisch nicht möglich ist.

Weiters ist es bei diesen mehrschichtigen Kunststoffschalen notwendig, die Bedeckelung mit einem Aluminium-Kunststoff-laminat vorzunehmen, da nur das Aluminium die für Konserven benötigte Haltbarkeit des Füllgutes von mindestens 6 Monaten gewährleistet wegen seiner absoluten Sperrwirkung gegen Eindringen von Sauerstoff.

Flexible Laminate aus Kunststoff-Aluminium-Kunststoff, z.B. in der Dicke von 10-100 µm Polyester mit 10-100 µm Aluminium und 10-100 µm Polyolefin (Polypropylen oder Polyäthylen) kaschiert oder beschichtet, werden durch Streckziehen zu Schalen oder Mulden ausgeformt. Diese Mulden werden mit den Lebensmittel gefüllt und unter Anwendung von Vakuum oder einer Inertgasspülung mit einem analog zum Laminat der Schale aufgebauten Deckelband versiegelt. Nach Sterilisation sind diese Packungen als Konserven ohne Kühlung bis zu 2 Jahren lagerfähig.

Aus der GB-A-1 343 575 sind sterilisierbare Kombinationsverpackungen bekannt, enthaltend eine Schale aus Kunststoff und eine Schale der formgleichen Mulde aus Metall, wobei die Schale in die Mulde eingesetzt wird.

Diesen beschriebenen Packungen aus flexiblen Laminaten haftet der Nachteil einer geringen Formstabilität sowie die Neigung, durch Faltenbildung ein unansehliches äusseres Erscheinungsbild zu erlangen, insbesondere wenn das Füllgut viskos ist bzw. keine Eigenstabilität aufweist, an. Darüberhinaus können Packungen aus diesen flexiblen Laminaten keine Mehrgefachschalen sein, da die Eigenstabilität der Mulden zu gering ist, weil wegen der mangelnden Umformbarkeit das Laminat keine hinreichend steilen Trennwände der Mulden zulässt.

Aufgabe der vorliegenden Erfindung ist, eine Kombinationsverpackung zu entwickeln, welche die vorerwähnten Nachteile nicht aufweist.

Die Aufgabe wird erfindungsgemäss durch die in Anspruch 1 angegebene Kombinationsverpackung gelöst. Vorteilhafte Ausgestaltungen der Erfindung sind in den Ansprüche 2 bis 7 angegeben.

Beispielsweise kann die Schale (2,20) der erfindungsgemässen Kombinationsverpackung aus einem thermoplastischen Kunststoff wie Polypropylen, Polyethylenterephthalat, Polybutylenterephthalat, Polycarbonat oder Polyamid sowie Polyphenylenoxid, Polyethersulfon, Polyimid oder Polyetherketon und deren Compolymeren oder Gemischen aus den genannten Kunststoffen bestehen und eine Dicke von 0,1-3 mm aufweisen.

An der Kombinationsverpackung nach der Erfindung kann das Kunststoff-Aluminium-Kunststoff-Laminat des Deckels und das die Mulde bildende Kunststoff-Aluminium-Kunststoff-Laminat auf der der Schale zugewandten Seite eine für die Heissiegelung gegen den Kunststoff der Schale und gegen jeweils den anderen Siegelpartner geeignete Heissiegelschicht aufweisen.

Die Mulde der erfindungsgemässen Kombinationsverpackung kann faltenfrei und eng an die Schale anliegen und dem Füllgut einen Schutz gegen Gas- und Feuchtigkeitszutritt, Aromaverlust und Lichteinfall verleihen.

Die erfindungsgemässen Kombinationsverpackungen sind beispielsweise herstellbar, dass aus einer Bahn aus thermoplastischem Kunststoff ein- oder mehrgefachige Schalen durch Thermoformung in regelmässigen Abständen in die Bahn geformt und diese anschliessend mit Füllgut gefüllt, evakuiert mit Deckeln durch Heissiegeln verschlossen werden, die gefüllte und bedeckelte Bahn mit den aus Schalen und Deckeln bestehenden Packungen in regelmässigen Abständen entweder in einzelne Packungen aufgeteilt und mit Mulden oder als gesamte Bahn mit einem die Mulden bildenden Kunststoff-Aluminium-Kunststoff-Laminat eng anliegend umgeben werden und die Ränder der Mulden gegen die unteren Teile der Ränder der Schalen und/oder nach Teilung in Einzelpackungen die Ränder der Schalen überragenden Ränder der Mulden mit den die Ränder der Schalen ebenfalls überragenden Deckeln heiss versiegelt und darauf gegebenenfalls nach noch notwendigem Stanzen aus der Bahn die Einzelverpackungen in an sich bekannter Weise eine nach Hitzesterilisation im Gegendruckautoklaven unterzogen werden.

Das vorstehende Verfahren kann zweckmässig derart ausgeführt werden, dass aus dem von einer Rolle ablaufenden flexiblen Kunststoff-Aluminium-Kunststoff-Laminat durch Streckziehen oder Tiefziehen bei Zimmertemperatur mittels Stempel oder Pressluft ohne wesentlichen Zwischenraum formschlüssig in die Schalen passende Mulden geformt werden und in diese die gefüllten und bedeckelten Schalen bestehenden Packungen entweder einzeln oder als zusammenhängende Bahn eingelegt und evakuiert, wobei sich die umhüllende Mulde eng an die Schale anlegt, und miteinander versiegelt werden.

Das vorstehende Verfahren kann bevorzugt derart ausgeführt werden, dass unter Vakuum mittels Temperatur- und Druckeinwirkung die Mulden bildende und die gefüllten Schalen ohne wesentlichen Zwischenraum formschlüssig umhüllende Bahn aus Kunststoff-Aluminium-Kunststoff-Laminat an den unteren Teilen der Ränder der Schalen und/oder die die Ränder der Schalen überragenden Ränder der Mulden (3) mit den die Ränder der Schalen überragenden Teilen der Deckel versiegelt werden.

Die in Anspruch 1 definierte erfindungsgemässe Kombinationsverpackung besteht generell aus:
- einer Schale aus einem einschichtigen Kunststoff,
- einem Deckel aus einem Kunststoff-Aluminium-Kunststoff-Laminat,
- aus einer Mulde aus einem Kunststoff-Aluminium-Kunststoff-Laminat.

Die Schale aus z.B. Polyethylen, Polypropylen, Polyester, Polyamid kann als einfache Schale oder Mehrgefachschale ausgebildet sein. Nach Befüllung der Schale und Evakuierung oder Begasung des Inhaltes wird dieser mit dem Rand der Schale und den Stegen zwischen den Fächern der Schale im Falle der Mehrgefachschale durch Hitzeeinwirkung versiegelt. Das Kunststoff-Aluminium-Kunststoff-Laminat der Mulde ist streckgeformt und umgibt die Schale aus Kunststoff aussen mehr oder weniger eng anliegend und ist mit ihrem Rand an den Rand der Schale von unten angesiegelt. In einer weiteren Ausgestaltung kann es des weiteren auch mit dem über den Rand der Schale hinausgehenden Deckel versiegelt sein.

Die erfindungsgemässe Kombinationspackung ist zur Aufnahme von normalerweise für den häuslichen Gebrauch zweckmässigen 50 bis 1500 ml bis zu für die Gastronomie geeignete Mengen von bis zu 5000 ml Füllgut - in der Form von zubereiteten Lebensmitteln als mehrere Komponenten eines Menüs, die in den einzelnen Fächern einer Mehrgefachschale untergebracht sind, oder als einkomponentiges Gericht in einer Einfachschale - geeignet.

Eine vorteilhafte weitere Eigenschaft der Kombinationsverpackung ist, dass sie nach Hitzesterilisation des Füllgutes in der Packung mindestens 2 Jahre ohne Kühlung lagerfähig ist und nach einem raschen Erwärmen im Wasserbad, im Umluftofen oder im Mikrowellenherd der Inhalt verzehrbereit ist.

Die Herstellung der oben beschriebenen Kombinationspackung erfolgt in mehreren Schritten; vorteilhaft in einem kontinuierlichen Form-, Füll- und Siegelprozess z.B. in folgender Weise:
- Die Kunststoffschale wird aus einer ebenen Bahn eines thermoplastischen Kunststoffs, z.B. Polypropylen oder Polyester oder Polyamid oder anderen in einer Dicke von 0,1-3 mm, thermogeformt. Dabei wird mittels Pressluft oder Vakuum die erwärmte Kunststoffbahn gegen eine Form gedrückt, so dass nach Abkühlung der Kunststoff die Gestalt der Form, sei es eine Einfachschale oder eine Mehrgefachschale, des vorgesehenen Füllvolumens annimmt.
- Diese in die Kunststoffbahn fortlaufend hintereinander eingeprägten Schalen werden mit dem oder den Lebensmitteln befüllt, wobei zur Vermeidung der Verschmutzung der Schalenränder entsprechend geformte Abdeckmasken so über die Schalen angeordnet werden, dass das Füllgut sicher in jede Schale bzw. deren Gefache gelangt.
- Anschliessend werden die Schalen mit Füllgut evakuiert oder mit Inertgas, z.B. Stickstoff, begast und die Deckel in Form einer kontinuierlich ablaufenden Deckelfolie aus Laminat - bestehend aus gegen Kunststoffschale mit Füllgut gerichteter Kunststoff-Siegelschicht, Aluminium-Sperrschicht sowie Kunststoffschicht - mit Konterdruck oder Aufdruck unter Hitzeeinwirkung aufgesiegelt. Die Versiegelung erfolgt mit entsprechenden elektrisch beheizten Siegelwerkzeugen unter Einwirkung von Druck und Temperatur am Rand und an den Stegen der Schalenfächer auf der Höhe des Randes der Kunststoffschalen. Die Bahn von Schalen mit Bedeckelung kann dann aufgeteilt werden in Einzelpackung. Es empfiehlt sich jedoch eine bandförmige Weiterverarbeitung.
- Die nun aus Kunststoffschale und Laminatdeckel bestehende gefüllte Packung erhält in einem weiteren Prozessschritt um die Kunststoffschale eine weitere Packungshülle aus einem flexiblen aus Kunststoff-Aluminium-Kunststoff-Laminat. Diese weitere Packungshülle ist der Grund für die Bezeichnung Kombinationspackung oder Kombinationsverpackung.
   Das für die Packungshülle benötigte Kunststoff-Aluminium-Kunststoff-Laminat wird von einer Rolle ablaufend mittels Pressluft oder Stempel zu einer Mulde durch Streckziehen bei Zimmertemperatur ausgeformt. Diese Mulde entspricht in ihrer Kontur der Kunststoffschale ohne Ausbildung der Stege und ist im Volumen so ausgebildet, dass die Kunststoffschale eng anliegend in dieser Mulde Platz findet.
- Nach dem Einlegen der aus befüllten und abgedeckelten Kunststoffschale gebildeten Packung in die oben als Packungshülle bezeichnete Mulde aus Laminat wird nochmals evakuiert und die Mulde mit dem unteren Rand der Kunststoffschale und gegebenenfalls mit dem über die Kunststoffschale hinausragenden Deckel aus Laminat durch Wärme- und Druckeinwirkung versiegelt.
- Anschliessend werden die in der Bahn aneinandergereihten Packungen aufgeteilt in Einzelpackungen und in Gegendruckautoklaven hitzesterilisiert.

Als vorteilhafte Weiterbildung der erfindungsgemässen Kombinationspackung sind an den etwa senkrechten, durch Stege verbundene Wänden der Mehrgefachschale Ausformungen derart ausgebildet, dass entweder die Ausformungen benachbarter Wände paarweise aneinander liegen oder etwa aneinander liegen oder die Ausformungen einer Wand die benachbarte Wand berühren oder etwa berühren.

Eine derartige Mehrgefachschale hat zum einen den Vorteil, dass sie sich insbesondere nach der Aufnahme des Füllgutes kaum verformt und damit die nachfolgenden Siegelvorgänge erleichtert, und zum anderen die Stabilität der Kombinationsverpackung als Konserve begünstigt bzw. die Verbeulung derselben verhindert, was dem aesthetischen Erscheinungsbild der Kombinationsverpackung zugute kommt.

Zur Verbesserung der Stabilität kann ferner sowohl bei Verwendung von der einfachen Schale als auch der Mehrgefachschale mit oder ohne Ausformungen ein plattenförmiger steifer Boden zwischen die Schale und die Mulde angeordnet sein. Im einfachsten Fall der Handhabung wird der Boden, der aus dem gleichen Material wie die Schale bestehen kann, in die Mulde gelegt, bevor die Schale folgt. Dem Boden können an den Rändern mindestens teilweise Flankenteile zugeordnet sein, die an den Wandungen der Mulde anliegen und dadurch zu weiterer Stabilität und/oder Positionierung des Bodens beitragen. Der Boden kann auch z.B. durch Kleben entweder an der Mulde oder insbesondere an der Schale befestigt sein.

Statt der oben genannten Ausformungen bei den Mehrgefachschalen können in einer weiteren Ausgestaltung der Erfindung mit gleicher vorteilhafter Wirkung Einlagen als Distanzhalter zwischen benachbarte Wände eingeschoben sein, welche insbesondere aus demselben Kunststoff bestehen wie die Schale.

Die erfindungsgemässe Kombinationsverpackung wird anhand der Zeichnung erläutert. In den Figuren 1 bis 5 werden schematisiert verschiedene Ausgestaltungen von Kombinationsverpackungen im Querschnitt dargestellt; Figuren 6 und 7 zeigen in Schrägperspektive eine Schale mit Ausformungen als Ganzes und in vergrösserter Teilsicht.

Die erfindungsgemässe Kombinationsverpackung besteht aus einer Schale 2 oder 20 mit Flanken 29, einer Mulde 3 mit Flanken 39 und einem Deckel 1, wobei der Rand 25 bzw. 26 der Schale 2 bzw. 20 und der Deckel 1 durch eine Siegelnaht 6 miteinander verbunden sind und diese beiden wiederum mit einer zweiten Siegelnaht 7 mit dem Rand 35 der Mulde 3 und/oder gegebenenfalls mit dem über den Rand 25 oder 26 der Schale 2 bzw. 20 überragenden Deckel 1.

Eine Mehrgefachschale 20 weist durch Stege 21 verbundene Wände auf, welche mit Ausformungen 23 versehen sein können. Die Ausformungen 23 benachbarter Wände 22 berühren sich oder sind so nah aneinander angeordnet, dass sie eine Verformung des Randes 26 der Schale 20 einschränken oder gänzlich verhindern. Eine analoge Veränderung der Verformung bei Mehrgefachschalen 20 kann dadurch bewerkstelligt werden, dass die Mehrgefachschale 20 in dem durch benachbarte Wände 22 und Steg 21 gebildeten Schlitz 24 Einlagen 4 als Distanzhalter aufweist.

In einer weiteren Ausgestaltung der erfindungsgemässen Kombinationsverpackung ist zur Verbesserung der Stabilität sowohl bei Verwendung der einfachen Schale 2 als auch der Mehrgefachschale 20 mit oder ohne Ausformungen 23 ein plattenförmiger steifer Boden 5 zwischen die Schale 2 bzw. 20 und die Mulde 3 angeordnet. Der Boden 5 kann an den Rändern mindestens teilweise Flankenteile 51 aufweisen, die an den Wandungen der Mulde 3 und/oder Schale 2 bzw. 20 anliegen und dadurch eine zusätzliche Stabilität bewirken. Gleichzeitig dienen die Flankenteile 51 der Positionierung des Bodens 5. Alternativ oder in Ergänzung dazu kann der Boden 5 auch an der Mulde 3 oder an der Schale 2 bzw. insbesondere an der Mehrgefachschale 20 befestigt sein mit der Folge, dass bei Befestigung an der Mehrgefachschale 20 insbesondere die Stabilität derselben erhöht wird und bei Befestigung an der Schale 2 oder der Mulde 3 die Gesamtstabilität der Kombinationsverpackung begünstigt wird, was dem aesthetischen Erscheinungsbild zugute kommt.

## Patentansprüche

1. Sterilisierbare Kombinationsverpackung als Konserve für Lebensmittel und andere Güter mit einer das Füllgut aufnehmenden einfachigen (2) oder mehrfachigen Schale (20) aus Kunststoff, einem flexiblen oder halbstarren Deckel (1) aus einem Kunststoff-Aluminium-Kunststoff-Laminat, welcher durch Heissieglung mit dem Rand (25,26) der Schale (2,20) und allfälliger Stege (21) versiegelt ist, und eine mit der Schale (2,20) formgleichen Mulde (3), welche aus Aluminium enthaltendem Material besteht und die bedeckelte Schale (2,20) eng anliegend umgibt, wobei der Rand (35,355) der Mulde (30) an den unteren Teil des Randes (25,26) der Schale (2,20) mittels Temperatur- und Druckeinwirkung versiegelt ist, wobei die Schale (2,20) durch einen Hohlraum mit etwa senkrechten oder geneigten Flanken (29) und mehreren durch mit einem Steg (21) verbundenen und dadurch einen äusseren Schlitz (24) bildenden Wänden (22) unterteilten Gefachen gebildet wird,
dadurch gekennzeichnet, dass
die Mulde (3) aus flexiblem Kunststoff-Aluminium-Kunststoff-Laminat besteht und die Schale (2,20) einen Rand (25,26) von 1 bis 20 mm Breite, der die äussere Kontur der runden, ovalen oder eckigen Schale (2,20) bildet und für eine Heissiegelung geeignet ausgebildet ist, aufweist und die benachbarten Wände im Bereich des Schlitzes (24) sich berührende oder etwa berührende Ausformungen (23) aufweisen.

2. Kombinationsverpackung nach Anspruch 1, dadurch gekennzeichnet, dass sich im Schlitz (24) Einlagen (4) als Distanzhalter befinden.

3. Kombinationsverpackung nach einem der Ansprüche 1 oder 2, dadurch gekennzeichnet, dass sich zwischen Schale (2,20) und Mulde (3) ein plattenförmiger steifer Boden (5) befindet.

4. Kombinationsverpackung nach Anspruch 3, dadurch gekennzeichnet, dass der Boden (5) mindestens teilweise an den Rändern sich den Flanken (39) der Mulde (3) anpassende Flankenteile (51) aufweist.

5. Kombinationsverpackung nach einem der Ansprüche 1 bis 4, dadurch gekennzeichnet, dass die Schale (2,20) mit dem über dem Rand (25,26) der Schale (2,20) überragendem Deckel (1) versiegelt ist.

6. Kombinationsverpackung nach einem der Ansprüche 1 bis 5, dadurch gekennzeichnet, dass der auf die Schale (2,20) durch Heissiegelung aufgebrachte Deckel (1) aus Kunststoff- und Aluminium-Schichten besteht, die jeweils eine Dicke von 5-100 µm haben, und eine Grifflasche aufweist, womit der Deckel (1) zwecks Öffnung der Kombinationsverpackung von Hand abgezogen werden kann.

7. Kombinationsverpackung nach einem der Ansprüche 1 bis 6, dadurch gekennzeichnet, dass das Kunststoff-Aluminium-Kunststoff-Laminat des Deckels (1) am Rand (25,26) der Schale (2,20) bündig oder mit einem über den Rand (25,26) der Schale hinausragenden, insbesondere 20 bis 70 mm hinausragenden, als Aufreissgriff wirkenden Teil (11) versehen ist.

## Claims

1. Sterilisable combined package for preserving food products and other goods, comprising a single (2) or multiple plastic tray (20) receiving the filling material, a flexible or semi-rigid cover (1) made of a plastic/ aluminium/plastic laminate which is heat-sealed on to the edge (25, 26) of the tray (2, 20) and possibly partition walls (21), and a trough (3) of the same shape as the tray (2, 20) which consists of an aluminium-containing material and fits tightly around the covered tray (2, 20), the edge (35, 355) of the trough (30) being sealed to the lower part of the edge (25, 26) of the tray (2, 20) under heat and pressure, the tray (2, 20) being formed by a hollow space having substantially vertical or inclined sides (29) and a plurality of compartments subdivided by walls (22) connected to a partition wall (21) and thus forming an external slot (24), characterised in that the trough (3) consists of a flexible plastic/aluminium/plastic laminate and the tray (2, 20) has an edge (25, 26) having a width of 1 to 20 mm which forms the outer contour of the round, oval or square tray (2, 20) and is suitable for heat sealing and the adjacent walls have contacting or substantially contacting shaped portions (23) in the region of the slot (24).

2. Combined package according to claim 1, characterised in that inserts (4) are situated in the slot (24) as spacers.

3. Combined package according to one of claims 1 and 2, characterised in that a plate-like rigid base (5) is situated between the tray (2, 20) and the trough (3).

4. Combined package according to claim 3, characterised in that the base (5) has side portions (51) adapted to the sides (39) of the trough (3) at least partly on the edges.

5. Combined package according to one of claims 1 to 4, characterised in that the tray (2, 20) is sealed to the cover (1) projecting beyond the edge (25, 26) of the tray (2, 20).

6. Combined package according to one of claims 1 to 5, characterised in that the cover (1) applied to the tray (2, 20) by heat sealing consists of plastic and aluminium layers each having a thickness of 5-100 µm and has a grip tab by means of which the cover (1) can be removed manually for opening the combined package.

7. Combined package according to one of claims 1 to 6, characterised in that the plastic/aluminium/plastic laminate of the cover (1) is flush with the edge (25, 26) of the tray (2, 20) or is provided with a part (11) projecting beyond the edge (25, 26) of the tray, especially by 20 to 70 mm, and acting as a tear grip.

## Revendications

1. Emballage combiné stérilisable pour conserver les produits alimentaires et d'autres produits, comportant un récipient en matière plastique à un compartiment (2) ou à plusieurs compartiments (20) qui reçoit le produit, un couvercle (1) souple ou semi-rigide constitué par un stratifié matière plastique-aluminium-matière plastique, qui est soudé par thermosoudage sur le bord (25, 26) du récipient (2, 20) et sur les nervures (21) éventuelles, et un bac (3) de même forme que le récipient (2, 20), qui consiste en un matériau contenant de l'aluminium et qui entoure étroitement le récipient (2, 20) revêtu du couvercle, le bord (35, 355) du bac (30) étant soudé sous l'action de la température de la pression sur la partie inférieure du bord (25, 26) du récipient (2, 20), le récipient (2, 20) étant constitué par une cavité comportant des flancs (29) sensiblement verticaux ou inclinés et par plusieurs compartiments subdivisés par des parois (22) reliées par une nervure (21) et formant de ce fait une fente externe (24), caractérisé en ce que le bac (3) consiste en un stratifié souple matière plastique-aluminium-matière plastique et le récipient (2, 20) comporte un bord (25, 26) d'une largeur de 1 à 20 mm, qui forme le contour externe du récipient (2, 20) rond, ovale ou anguleux et qui est agencé de manière appropriée pour un thermosoudage, et les parois voisines présentent dans le domaine de la fente (24) des reliefs (23) qui sont en contact ou qui sont sensiblement en contact les uns avec les autres.

2. Emballage combiné selon la revendication 1, caractérisé en ce que des pièces rapportées (4) sous forme de pièces d'écartement se trouvent dans la fente (24).

3. Emballage combiné selon l'une des revendications 1 et 2, caractérisé en ce qu'un fond (5) rigide en forme de plaque se trouve entre le récipient (2, 20) et le bac (3).

4. Emballage combiné selon la revendication 3, caractérisé en ce que le fond (5) comporte au moins en partie, au niveau de ses bords, des parties de flancs (51) qui s'adaptent au flancs (39) du bac (3).

5. Emballage combiné selon l'une des revendications 1 à 4, caractérisé en ce que le récipient (2, 20) est soudé au couvercle (1) qui dépasse du bord (25, 26) du récipient (2, 20).

6. Emballage combiné selon l'une des revendications 1 à 5, caractérisé en ce que le couvercle (1) appliqué par thermosoudage sur le récipient (2, 20) consiste en couches de matière plastique et d'aluminium qui ont chacune une épaisseur de 5 à 100 µm et comporte une languette de préhension grâce à laquelle le couvercle (1) peut être retiré à la main pour l'ouverture de l'emballage combiné.

7. Emballage combiné selon l'une des revendications 1 à 6, caractérisé en ce que le stratifié matière plastique-aluminium-matière plastique du couvercle (1) affleure au niveau du bord (25, 26) du récipient (2, 20) ou est muni d'une partie (11) qui joue le rôle de poignée d'arrachage et qui dépasse vers l'extérieur, en particulier de 20 à 70 mm, du bord (25, 26) du récipient.
